# EUROPÄISCHE PATENTSCHRIFT

(11) **EP 0 464 317 B1**
(45) Veröffentlichungstag und Bekanntmachung des Hinweises auf die Patenterteilung: **20.10.1993**
(21) Anmeldenummer: 91105000.3
(22) Anmeldetag: 28.03.1991
(51) Int. Cl.: F01P 11/02, F01P 11/18, F01P 3/22

(54) **Druckventileinheit an einem Ausgleichsbehälter im Kühlkreis einer Brennkraftmaschine**
Pressure valve unit in an expansion tank of a cooling circuit of an internal combustion engine
Unité de soupape de pression dans un vase d'expansion d'un circuit de refroidissement d'un moteur à combustion interne

(30) Priorität: 29.06.1990 DE 4020866
(43) Veröffentlichungstag der Anmeldung: 08.01.1992
(73) Patentinhaber: MERCEDES-BENZ AG, 70327 Stuttgart (DE)
(72) Erfinder: Kleineberg, Wolfgang, W-7260 Calw 4 (DE); Schaal, Hans, W-7300 Esslingen (DE); Attinger, Thomas, W-7000 Stuttgart 70 (DE)

(56) Entgegenhaltungen:
- EP-A- 0 177 860
- EP-A- 0 360 252
- DE-U- 9 002 439

## Beschreibung

Die Erfindung betrifft eine Druckventileinheit an einem Ausgleichsbehälter im Kühlkreis einer Brennkraftmaschine gemäß des Oberbegriffes des Patentanspruches 1.

Eine Druckventileinheit der gattungsgemäßen Bauart ist aus der EP-A-0 177 860 bekannt. Die darin beschriebene Druckventileinheit besteht aus einem vom Ausgleichsbehälter getrennten Einsatz mit zwei in vertikaler Richtung nachgeordneten federbelasteten Überdruckventilen zur druckadditiven Steuerung eines Überdruckes im Ausgleichsbehälter, wobei der Einsatz in einem an dessen Decke ausgebildeten Einfüllstutzen unter dichtender Anlage angeordnet ist. Der Einsatz weist dabei für die Überdruckventile jeweils ein Gehäuse auf, die durch eine Überströmbohrung miteinander verbunden sind. Das dem Behälterinnenraum zugewandte und in diesen hineinragende Gehäuse ist als Käfig ausgebildet, in dem ein Schwimmer aufgenommen ist, welcher eines der Ventile trägt und die Überströmbohrung in Abhängigkeit vom Füllstand steuert. Das vom Schwimmer getragene Ventil weist in diesem eine eigene überströmbohrung zum Behälterinnenraum auf. Bei einem Druckanstieg im Behälter verwölbt sich dieser, woraus sich bei einer derartigen Anordnung der Druckventileinheit der Nachteil ergibt, daß sich die Behälterdecke vom Einsatz in dessen unterem Bereich unter Verlust der dichtenden Anlage abhebt und gleichzeitig die Ventileinheit aufgrund der verstärkten Anpressung im oberen Bereich verformt, wobei sich die einseitig druckbeaufschlagten Dichtflächen des dem Behälterinnenraum abgewandten Überdruckventiles verziehen und somit Undichtigkeiten auftreten.

Aus der EP-A-0 180 208 ist eine ähnliche Druckventileinheit bekannt, bei der jedoch die Ventilgehäuse, die gemeinsam über eine Überströmbohrung mit dem Behälterinnenraum verbunden sind, selbst ein Teil des Ausgleichsbehälters darstellen. Die Dichtflächen beider Ventile sind daher ebenfalls Bestandteil der Behälterdecke, so daß sich bei der druckbedingten Verwölbung des Behälters die Dichtflächen verziehen, wodurch die Ventileinheit funktionslos wird.

Der Erfindung liegt die Aufgabe zugrunde, eine Druckventileinheit zu schaffen, bei der Undichtigkeiten, die durch Formänderungen des Ausgleichsbehälters hervorgerufen werden, vermieden werden.

Die Aufgabe ist erfindungsgemäß durch die im Patentanspruch 1 angegebenen kennzeichnenden Merkmale gelöst.

Durch die liegende Anordnung des Ventilaufnahmegehäuses, das die beiden Ventilgehäuse mit den Ventilen umschließt, wird bei einer Verwölbung des Behälters die Ventileinheit nur in radialer Richtung druckbeaufschlagt, wodurch ein Verwölbungsversatz der Behälterdecke von der dichtenden Anlage ausgleichbar ist. Die vom Behälter abgekoppelten Dichtflächen bleiben dadurch bei einer druckbedingten Formänderung des Ausgleichsbehälters unbehelligt und erfahren somit keinen Dichtigkeitsverlust.

Desweiteren nimmt die liegende Ausbildung der Ventileinheit an der Decke des Ausgleichsbehälters in vorteilhafter Weise bei engen Bauräumen entgegen der Bauform aus dem Stand der Technik für den oberen Teil des Motorraumes nur wenig Platz ein.

Eine zusätzliche, vorteilhafte Anordnung einer Druckventileinheit dieser Bauform nach Anspruch 3 in einer Rippe, die längs oder quer in der Behälterdecke verläuft und den Abschluß einer Zwischenwand innerhalb des Behälters mit der Decke bildet, sorgt für größere Stabilität der Ventileinheit und einen größeren Schutz der Ventilelemente, da die Zwischenwand unter Druckbelastungen im Behälter wie ein Zuganker für die Decke wirkt.

In besonderer Ausgestaltung der erfindungsgemäßen Ventileinheit nach Anspruch 4 ist eine Verbindung der beiden Ventilgehäuse mittels einer Verclipsung vorgesehen, die die Handhabung beim Koppeln von Ventilgehäusen erleichtert.

Schließlich gewährleistet die Verwendung von O-Ring-Dichtungen nach Anspruch 2 die Einhaltung von Verzugstoleranzen bezüglich der Dichtigkeit und stellt eine kostenkünstige Dichtungsvariante dar.

In der nachfolgenden Zeichnungsbeschreibung wird ein Ausführungsbeispiel der Erfindung näher erläutert.

Es zeigt:
- Figur 1: einen Ausgleichsbehälter mit einer in einer Rippe der Decke eingesetzten Druckventileinheit in einem teilweisen Halbprofil
- Figur 2: ein Aufnahmegehäuse mit einer Druckventileinheit in der Decke eines Ausgleichsbehälters in einem teilweisen Längsschnitt,

Figur 1 zeigt einen Teil eines Ausgleichsbehälters 1, der an seiner Oberfläche längs und quer verlaufende Rippen 2 aufweist, die den Abschluß von hier nicht weiter dargestellten Zwischenwänden innerhalb des Behälters 1 mit dem Behälterkörper bilden. Der Behälterkörper weist rundum einen Schweißnahtwulst 3 auf, durch welchen die Verbindung eines Unterteils 4 mit einem Oberteil 5 des Behälterkörpers aufgezeigt wird. In der Decke 6 des Oberteils 5 des Behälterkörpers ist im Bereich eines Dekkenrandes 7 entlang einer Längsrippe 8 ein rohrförmiges Aufnahmegehäuse 9 für eine Druckventileinheit in liegender Weise befestigt.
In Figur 2 ist ein Teil der Decke 6 eines nicht weiter ausgeführten Ausgleichsbehälters 1 dargestellt, in der das Aufnahmegehäuse 9 in liegender Weise angebracht zu sehen ist, wobei eine Unterseite 10 des Aufnahmegehäuses einen Teil der Decke 6 bildet. Das Aufnahmegehäuse besitzt eine senkrecht und mittig zur Decke stehende Stirnwand 11 und weitet sich in zwei Stufen 12,13 symmetrisch auf. Im Inneren des Aufnahmegehäuses befinden sich zwei Überdruckventile 14,15 in Ventilgehäusen 16,17, wobei eine Auslaßseite 18 des ersten 16 mit einer Einlaßseite 19 des zweiten Ventilgehäuses 17 verclipst ist. Die Öffnungsrichtung der Überdruckventile 14,15 liegt in Aufweitungsrichtung des Aufnahmegehäuses. Die Überdruckventile bestehen jeweils aus einer Spiralfeder 20 und einem Ventilkörper 21, welcher von der Spiralfeder auf Dichtflächen 22,23 des jeweiligen Ventilgehäuses 16,17 gepreßt wird und die einlaßseitige Ventilöffnung 24 verschließt. Das zweite Ventilgehäuse enthält zusätzlich ein Unterdruckventil 25. Im Öffnungsbereich des Aufnahmegehäuses ist ein Federring oder Deckel als Ventileinheithalterung 26 eingesetzt, welche die Druckventileinheit, bestehend aus dem erstem 14 und dem zweiten Überdruckventil 15 mit deren Gehäusen 16,17, umgibt. Dies kann über eine Verclipsung, ein Schraubengewinde oder Bajonettverschluß erfolgen. Weiterhin ist eine Auslaßseite 27 des zweiten Überdruckventils 15 mit einem Überlaufstutzen 28 verclipst, der sich im Bereich der Aufnahmegehäuseunterseite 10 befindet. Die Ventilgehäuse 16,17 sind jeweils mittels eines O-Ringes 29,30 vor der ersten 12 und vor der zweiten Stufe 13 gegen das Aufnahmegehäuse 9 abgedichtet und abgestützt, wobei dessen Innenraum dadurch in drei Teilräume 31,32,33 aufgeteilt wird. An der Aufnahmegehäuseunterseite 10 befindet sich im Teilraum 31 und 32 jeweils eine Überströmbohrung 34,35 zum Innenraum 36 des Ausgleichsbehälters 1. Um die Überströmbohrung 35 herum ist innenraumseitig ein Käfig 37 (nur schematisch dargestellt) an der Unterseite 10 des Ausgleichsbehälters befestigt. Der Käfig 37 enthält einen Schwimmer 38, der ab einem bestimmten Flüssigkeitsstand im Ausgleichsbehälter 1 die Überströmbohrung 35 verschließt, wobei dann die Ventileinheit ausschließlich über die Überströmbohrung 34 druckbeaufschlagt wird.

## Patentansprüche

1. Druckventileinheit an einem Ausgleichsbehälter (1) im Kühlkreis einer Brennkraftmaschine, welche Ventileinheit in einem innerhalb der Behälterdecke (6) angeordneten Aufnahmegehäuse (9) eingesetzt ist und aus einem ersten und einem zweiten dem ersten nachgeschalteten Überdruckventil (14,15), die ihrerseits jeweils aus einem über jeweils voneinander getrennte Überströmbohrungen (34,35) mit einem Behälterinnenraum (36) verbundene Ventilöffnungen (24) mittels einer Feder (20) verschließenden Ventilkörper (21) bestehen und in vom Ausgleichsbehälter (1) getrennten, im Aufnahmegehäuse (9) dichtend eingesetzten Ventilgehäusen (16,17) angeordnet sind, und einem im Behälterinnenraum (36) geführten die zwischen beiden Überdruckventilen (14,15) liegende überströmbohrung (35) steuernden Schwimmer (38) besteht,
**dadurch gekennzeichnet,**
daß das Aufnahmegehäuse (9) in liegender Weise in der Ausgleichsbehälterdecke (6) eingesetzt ist und daß es jeweils eine Überströmbohrung (34,35) an zwei Teilräumen (31,32) im Aufnahmegehäuse (9) zum Behälterinnenraum (36) aufweist.

2. Druckventileinheit nach Anspruch 1,
**dadurch gekennzeichnet,**
daß jeweils ein O-Ring (29,30) ein Ventilgehäuse (16,17) gegen das Aufnahmegehäuse (9) abdichtet, daß von diesen O-Ringen (29, 30) ein O-Ring (29) zwischen der ersten (34) und der zweiten Überströmbohrung (35) und ein weiterer O-Ring (30) zwischen der zweiten Überströmbohrung (35) und einer im Öffnungsbereich des Aufnahmegehäuses (9) befindlichen Ventileinheithalterung (26) angeordnet ist, wobei die O-Ringe (29,30) dabei das Aufnahmegehäuseinnere in zwei wesentliche Teilräume (31,32) aufspalten.

3. Druckventileinheit nach Anspruch 1 oder 2,
**dadurch gekennzeichnet,**
daß das Aufnahmegehäuse (9) der Druckventileinheit entlang einer in der Aufnahmebehälterdecke (6) längs oder quer verlaufenden Rippe (2) angeordnet ist.

4. Druckventileinheit nach einem der Ansprüche 1 bis 3,
**dadurch gekennzeichnet,**
daß das Gehäuse (16) des ersten Ventils (14) mit dem Gehäuse (17) des zweiten Ventils (15) mittels einer Verclipsung verbunden ist.

## Claims

1. Delivery-valve unit on a compensating tank (1) in the cooling circuit of an internal-combustion engine, which valve unit is inserted in a receiving housing (9) arranged within the tank cover (6) and consists of a first relief valve and a second relief valve (14, 15), following the first, themselves each consisting of a valve body (21) closing valve orifices (24) by means of a spring (20), which orifices are connected to a tank interior (36) via overflow bores (34, 35) respectively separated from one another, and being arranged in valve housings (16, 17) which are separate from the compensating tank (1) and which are inserted sealingly in the receiving housing (9), and of a float (38) guided in the tank interior (36) and controlling the overflow bore (35) located between the two relief valves (14, 15), characterised in that the receiving housing (9) is inserted horizontally in the cover (6) of the compensating tank, and in that it has an overflow bore (34, 35) to the tank interior (36) in each of two part spaces (31, 32) in the receiving housing (9).

2. Delivery-valve unit according to Claim 1, characterised in that an O-ring (29, 30) seals off each valve housing (16, 17) relative to the receiving housing (9), and in that of these O-rings (29, 30) one O-ring (29) is arranged between the first overflow bore (34) and the second overflow bore (35) and a further O-ring (30) is arranged between the second overflow bore (35) and a valve-unit retention (26) located in the orifice region of the receiving housing (9), the O-rings (29, 30) at the same time dividing the interior of the receiving housing into two essential part spaces (31, 32).

3. Delivery-valve unit according to Claim 1 or 2, characterised in that the receiving housing (9) of the delivery-valve unit is arranged along a rib (2) extending longitudinally or transversely in the cover (6) of the compensating tank.

4. Delivery-valve unit according to one of Claims 1 to 3, characterised in that the housing (16) of the first valve (14) is connected to the housing (17) of the second valve (15) by means of a snap engagement.

## Revendications

1. Unité de soupape de pression montée sur un réservoir d'expansion (1) dans un circuit de refroidissement d'un moteur à combustion interne, laquelle unité de soupape est insérée dans un boîtier de logement (9), qui est disposé à l'intérieur du couvercle (6) du réservoir, est constitué par une première soupape de surpression (14) et par une seconde soupape de surpression (15) branchée en aval de la première, ces soupapes étant pour leur part constituées chacune par un corps de soupape (21), qui ferme, au moyen d'un ressort (20), des ouvertures de soupape (24) reliées par l'intermédiaire de perçages de trop-plein (34,35), respectivement séparés l'un de l'autre, à une chambre intérieure (36) du récipient, et étant disposées dans des boîtiers (16,17) séparés du réservoir d'expansion (1) et insérés de façon étanche dans le boîtier de logement (9), et par un flotteur (38) qui est guidé dans l'espace intérieur (36) du réservoir et commande le perçage de trop-plein (35) situé entre les deux soupapes de surpression (14,15),
caractérisée en ce
que le boîtier de logement (9) est inséré horizontalement dans le couvercle (6) du réservoir d'expansion et qu'il possède respectivement un perçage de trop-plein (34,35) au niveau de deux chambres partielles (31,32) situées dans le boîtier de logement (9) et débouchant dans la chambre intérieure (36) du réservoir.

2. Unité de soupape de pression selon la revendication 1, caractérisée en ce que respectivement un joint torique (29,30) ferme de façon étanche un boîtier de soupape (16,17) par rapport au boîtier de logement (9), que parmi ces joints toriques (29,30), l'un d'eux (29) est disposé entre le premier perçage de trop-plein (34) et le second perçage de trop-plein (35), et un autre joint torique (30) est disposé entre le second perçage de trop-plein (35) et un dispositif (26) de retenue de l'unité de soupape, qui est situé dans la zone d'ouverture du boîtier de logement (9), les joints toriques (29,30) divisant l'intérieur du boîtier de logement essentiellement en deux chambres partielles (31,32).

3. Unité de soupape de pression selon la revendication 1 ou 2, caractérisée en ce que le boîtier de logement (9) de l'unité de soupape de pression est disposé le long d'une nervure (2) qui s'étend longitudinalement ou transversalement dans le couvercle (6) du boîtier de logement.

4. Unité de soupape de pression selon l'une des revendications 1 à 3, caractérisée en ce que le boîtier (16) de la première soupape (14) est raccordé au boîtier (17) de la seconde soupape (15) au moyen d'un système à clips.
